# EUROPÄISCHE PATENTSCHRIFT

(11) **EP 0 528 232 B1**
(45) Veröffentlichungstag und Bekanntmachung des Hinweises auf die Patenterteilung: **28.06.1995**
(21) Anmeldenummer: 92113049.8
(22) Anmeldetag: 31.07.1992
(51) Int. Cl.: B41N 7/04

(54) **Feuchtwalze**
Dampening roller
Rouleau de mouillage

(30) Priorität: 08.08.1991 DE 4126142
(43) Veröffentlichungstag der Anmeldung: 24.02.1993
(73) Patentinhaber: MAN Roland Druckmaschinen AG, 63012 Offenbach (DE)
(72) Erfinder: Hackelbörger, Gerhard, W-6050 Offenbach/Main (DE)
(74) Vertreter: Marek, Joachim, Dipl.-Ing.

(56) Entgegenhaltungen:
- EP-A- 0 412 219
- DE-A- 3 139 646
- DE-B- 2 348 717
- PATENT ABSTRACTS OF JAPAN vol. 015, no. 178 (M-1110) 8. Mai 1991; JP A 03 042 290 (KUBOTA CORP.)
- PATENT ABSTRACTS OF JAPAN vol. 013, no. 252 (M-836) 12. Juni 1989; JP A 01 058 572 (INAHATA KENKYUSHO K.K.) 06.03.1989

## Beschreibung

Die Erfindung betrifft eine Walze, die in einem Feuchtwerk einer Druckmaschine universell einsetzbar ist. Sie ist z.B. als Feuchtduktor, Dosierwalze, Feuchtauftragswalze oder Feuchtreiberwalze verwendbar.

Es sind eine Vielzahl von Werkstoffen, Überzügen bzw. Oberflächenstrukturen für Feuchtwalzen bekannt. Feuchtwerke weisen im wesentlichen Walzen aus Stahl, Gummi bzw. textilen Bezügen auf. Teilweise wird die Benetzbarkeit der Walzenoberfläche erst durch Zuhilfenahme von Hydrophilierungsmitteln (z.B. Gummiarabicum) möglich. Darüberhinaus ist aus der DE-PS 580 963 eine Feuchtwalze aus flüssigkeitsdurchlässigem Material, wie Porzellan oder gebranntem Ton bekannt. Weiterhin sind Feuchtwalzenüberzüge bestehend aus elastischem Garn (DE-PS 2 607 255) oder Kunststoffasern in Harz eingebettet (EP 0 293 551) bekannt. Aus der EP 0 400 621 ist eine Feuchtwalze bekannt, deren Grundkörper mit Keramik/Metallkarbiden beschichtet ist. Mittels spezieller Verfahren (Laser/radioaktiver Strahlung) werden Vertiefungen in die Beschichtung eingebracht um die Feuchtmittelführung zu erhöhen.

Aus der DE 2 348 717 B1 ist eine Feuchtmittel führende Walze mit einer Beschichtung aus Silikat bekannt, deren Mantelfläche geschliffen ist.

Gemäß der JP- 3042 290 A ist ein Walzenkörper aus einer Aluminiumkeramik mit durch Glas versiegelten Mikroporen und einer abschließend geschliffenen Oberflache bekannt.

Nachteilig bei diesen Feuchtwalzen ist es, daß bei Reduzierung (< 6%) bzw. Wegfall von Alkohol als Feuchtmittelzusatz die Benetzbarkeit der Walzen (Feuchtmittelführung) abnimmt. Da eine stabile Feuchtmittelführung nicht mehr gewährleistet ist entstehen Farbschwankungen und Passerschwierigkeiten.

Aufgabe der Erfindung ist es, eine Feuchtwalze zu entwickeln, deren Manteloberfläche eine hohe Benetzbarkeit mit Wasser bzw. Feuchtmittel aufweist, wobei der Anteil von Alkohol minimal (< 6%) ist, bzw. völlig entfällt.

Erfindungsgemäß wird die Aufgabe gemäß dem Kennzeichen des Hauptanspruches gelöst. Weiterbildungen ergeben sich aus den weiteren Ansprüchen.

Es wurde gefunden, daß Feuchtwalzen genannter Art bei Verwendung von Feuchtmitteln mit minimalem (< 6%) Alkoholanteil bzw. ohne Zusatz von Alkohol eine optimale Benetzbarkeit gegenüber bisher bekannten Lösungen aufweisen. Die sonst übliche Behandlung der Walzenoberfläche mit Hydrophilierungsmitteln entfällt. Durch eine stabile Feuchtmittelführung liegt nun ein gleichmäßiger Feuchtfilm auf der Druckplatte vor. Farbschwankungen und Passerschwierigkeiten werden reduziert und der gesundheits- und umweltschädliche Feuchtmittelzusatz von Alkohol wird auf ein unbedenkliches Maß reduziert bzw. entfällt vollkommen.

Die Erfindung wird anhand eines Ausführungsbeispieles näher beschrieben. Dabei zeigt:
- Fig. 1: eine Feuchtwalze mit verklebter Glasschicht,
- Fig. 2: eine Feuchtwalze mit aufgespritzter Glaskeramikschicht.

In Fig. 1 ist auf einem Grundkörper 1, der von zwei Walzenzapfen 5 getragen wird, eine Glasschicht 3 konzentrisch aufgebracht, wobei beide Teile (1, 3) mittels Vergußmasse 2 verklebt sind. An den Stirnseiten sind Dichtringe 4 angeordnet, die gleichzeitig als Zentrierringe wirken. Zwischen Glasschicht 3, die im vorliegenden Beispiel als Glasrohr ausgebildet ist, und dem Walzengrundkörper 1 ist ein geringer Spalt. Über eine im Walzengrundkörper 1 angeordnete Eintrittsöffnung 6, in Verbindung mit der Entlüftungsbohrung 7, wird die Vergußmasse 2 in diesen Spalt eingefüllt. Stirnseitig angeordnete Dichtungsringe 4 zentrieren das Glasrohr zum Walzengrundkörper 1 und dichten gleichzeitig den Spalt ab. Nach dem Aushärten der Vergußmasse 2 wird die Mantelfläche der Glasschicht 3 geschliffen.

In Fig. 2 ist auf dem Walzengrundkörper 1 direkt eine Glaskeramikschicht angeordnet. Hergestellt wird diese durch Aufspritzen mittels Plasmaverfahren. Anschließend wird die Mantelfläche der Glaskeramikschicht 3 ebenfalls geschliffen.

Eine weitere Ausbildung der Feuchtwalze kann durch Fortfall des Walzengrundkörpers 1 erzielt werden, in dem die Walzenzapfen 5 direkt die entsprechend dimensionierte Glas- oder Glaskeramikschicht 3 tragen. Dabei werden die Walzenzapfen 5 in die sich selbst tragende Schicht eingeklebt. Zusätzlich können in die Glas- oder Glaskeramikschicht 3 Einlagerungen (z.B. Drahtgaze) zur Erhöhung der Stabilität bzw. Bruchsicherheit eingebracht sein.

### Bezugszeichenliste

- 1: Walzengrundkörper
- 2: Vergußmasse
- 3: Emaille-, Glas- oder Glaskeramikschicht
- 4: Dichtring
- 5: Walzenzapfen
- 6: Eintrittsöffnung
- 7: Entlüftungsbohrung

## Patentansprüche

1. Feuchtwalze für Feuchtwerke in Druckmaschinen mit einer auf einem Walzengrundkörper befindlichen Glasschicht mit geschliffener Mantelfläche,
**dadurch gekennzeichnet**,
daß zwischen Walzengrundkörper (1) und der auf dem Walzengrundkörper (1) angeordneten konzentrischen Glasschicht (3) eine klebfähige Vergußmasse (2) sich befindet und im Walzengrundkörper (1) eine Eintrittsöffnung (6) für die Vergußmasse (2) und eine Entlüftungsbohrung (7) angeordnet sind.

2. Feuchtwalze nach Anspruch 1,
**dadurch gekennzeichnet**,
daß stirnseitig Dichtringe (4) zum Zentrieren der Glasschicht (3) zum Walzengrundkörper (1) angeordnet sind.

3. Feuchtwalze nach den Ansprüchen 1 und 2,
**dadurch gekennzeichnet**,
daß die Glasschicht (3) ein geschliffenes Glasrohr ist.

4. Feuchtwalze nach den Ansprüchen 1 und 2,
**dadurch gekennzeichnet**,
daß die Glasschicht (3) eine Emaille ist.

5. Feuchtwalze nach den Ansprüchen 1 und 2,
**dadurch gekennzeichnet**,
daß die Glasschicht (3) eine Glaskeramik ist.

6. Feuchtwalze nach Anspruch 1,
**dadurch gekennzeichnet**,
daß die Glasschicht (3) zur Stabilitätserhöhung Einlagerungen in Form von Drahtgaze aufweist.

7. Feuchtwalze nach Anspruch 1,
**dadurch gekennzeichnet**,
daß die geschliffene Glasschicht (3) selbst als selbsttragender Walzengrundkörper (1) auf zwei Walzenzapfen (5) ausgebildet ist, wobei zwischen Glasschicht (3) und Walzenzapfen (5) eine klebfähige Vergußmasse (2) sich befindet.

## Claims

1. Damping roller for damping units in printing presses with a glass layer with a ground outer surface located on a roller base body, characterised in that between roller base body (1) and the glass layer (3) concentrically arranged on the roller base body (1) there is an adhesive casting composition (2) and in the roller base body (1) are arranged an inlet opening (6) for the casting composition (2) and an exhaust bore (7).

2. Damping roller according to Claim 1, characterised in that on the end face sealing rings (4) are arranged for centring the glass layer (3) relative to the roller base body (1).

3. Damping roller according to Claims 1 and 2, characterised in that the glass layer 3 is a ground glass tube.

4. Damping roller according to Claims 1 and 2, characterised in that the glass layer (3) is an enamel.

5. Damping roller according to Claims 1 and 2, characterised in that the glass layer (3) is a glass ceramic.

6. Damping roller according to Claim 1, characterised in that the glass layer (3) has inlays in the form of wire gauze to increase its stability.

7. Damping roller according to Claim 1, characterised in that the ground glass layer (3) is itself constructed as a self-supporting roller base body (1) on two roller trunnions (5), wherein between glass layer (3) and roller trunnions (5), an adherent casting composition (2) is located.

## Revendications

1. Rouleau de mouillage pour des unités de mouillage dans des machines d'impression, comportant une couche de verre se trouvant sur un corps de base de rouleau, ayant une surface d'enveloppe polie,
caractérisé en ce que, entre le corps de base de rouleau (1) et la couche de verre (3) concentrique agencée sur le corps de base de rouleau (1), se trouve une masse de scellement collante (2) et, dans le corps de base de rouleau (1), sont agencés une ouverture d'entrée (6) pour la masse de scellement (2) et un perçage d'évent (7).

2. Rouleau de mouillage selon la revendication 1,
caractérisé en ce que des bagues d'étanchéité frontales (4) sont agencées pour centrer la couche de verre (3) par rapport au corps de base de rouleau (1).

3. Rouleau de mouillage selon les revendications 1 et 2,
caractérisé en ce que la couche de verre (3) est un tube de verre poli.

4. Rouleau de mouillage selon les revendications 1 et 2,
caractérisé en ce que la couche de verre (3) est un émail.

5. Rouleau de mouillage selon les revendications 1 et 2,
caractérisé en ce que la couche de verre (3) est une vitrocéramique.

6. Rouleau de mouillage selon la revendication 1,
caractérisé en ce que la couche de verre (3) présente, pour augmenter la stabilité, des inclusions sous forme de tissu métallique.

7. Rouleau de mouillage selon la revendication 1,
caractérisé en ce que la couche de verre polie (3) est réalisée elle-même comme corps de base de rouleau auto-portant (1) sur deux tourillons de rouleau (5), une masse de scellement collante (2) se trouvant entre la couche de verre (3) et les tourillons de rouleau (5).
